# EUROPÄISCHE PATENTSCHRIFT

(11) **EP 0 637 477 B1**
(45) Veröffentlichungstag und Bekanntmachung des Hinweises auf die Patenterteilung: **24.03.1999**
(21) Anmeldenummer: 94108061.6
(22) Anmeldetag: 26.05.1994
(51) Int. Cl.: B22D 41/16, B22D 41/50, B22D 11/10

(54) **Einlaufsystem für eine Aluminiumstranggussanlage**
Supplying system in a continuous aluminium casting system
Système d'alimentation dans une machine de coulée continue d'aluminium

(30) Priorität: 05.07.1993 DE 4322316
(43) Veröffentlichungstag der Anmeldung: 08.02.1995
(73) Patentinhaber: VAW Aluminium AG, D-53117 Bonn (DE)
(72) Erfinder: Moritz, C.J., Dipl.-Ing., D-53111 Bonn (DE)
(74) Vertreter: Müller-Wolff, Thomas, Dipl.-Ing.

(56) Entgegenhaltungen:
- EP-A- 0 370 934
- DE-A- 2 000 963
- GB-A- 917 565

## Beschreibung

Die Erfindung betrifft ein Einlaufsystem für Aluminiumstranggußanlagen, bestehend aus einer Rinne, einer in die Rinne 1 eingesetzten Zulaufdüse 2, in die ein Stopfen 3 zur Regulierung des Schmelzezulaufs 4 eingesetzt ist, wobei der Stopfen 3 am engsten Querschnitt der Zulaufdüse 2 den Schmelzezulauf verschließt und einem Regelsystem, mit dem die Eintauchtiefe des Stopfens innerhalb vorgegebener Grenzen steuerbar ist sowie ein Verfahren zur Regelung eines Einlaufsystemes.

Die Regelung des Schmelzezulaufs mit Hilfe von Düse und Stopfen ist aus verschiedenen Veröffentlichungen bekannt. So ist beispielsweise von der Deutschen Gesellschaft für Metallkunde e.V. ein Symposium unter dem Titel "Stranggießen-Schmelzen-Gießen-Überwachen" veranstaltet worden, bei dem das Prinzip der Gießspiegelregelung nach dem Wirbelstromprinzip erläutert wurde. Bei den 1986 herausgegebenen Vortragstexten findet sich auf Seite 331 die Abbildung eines Regelsystems unter Verwendung von Düsen und Stopfen. Die Düse ist am Boden einer Rinne befestigt und ragt mit ihrem unteren Ende in die Kokille hinein.

Ändert sich unter bestimmten Voraussetzungen die Geschwindigkeit der Aluminiumschmelze in der Einlaufdüse, so verändert sich auch der statische Druck. Bei sehr hohen Geschwindigkeiten der Aluminiumschmelze werden bei den dann auftretenden Unterdrucken am Düseneintritt oder Düsenaustritt Oxyd- und schmutzteilchen von der Metalloberfläche der Rinne oder des Barrens in die Schmelze eingesogen, was sich nachteilig bei der erzeugten Barrenqualität bemerkbar macht.

Aufgabe der Erfindung ist es daher, das Einlaufsystem bei Aluminiumstranggußanlagen derart zu optimieren, daß unter Beibehaltung der wesentlichen Installationen der Unterdruck am Düseneintritt und am Düsenaustritt minimiert wird und die Strömungsverhältnisse in der Zulaufdüse optimiert werden. Ein Verfahren zum Betrieb des Einlaufsystems soll die Wirbelbildung in der Schmelze herabsetzen, so daß sowohl an der Schmelzeoberfläche in der Rinne als auch an der Schmelzeoberfläche in der Kokille keine Wirbelbildungen auftreten.

Diese Aufgabe wird erfindungsgemäß durch die in den Ansprüchen angegebenen Merkmale gelöst. Es hat sich gezeigt, daß durch eine besondere Formgebung der Innenkontur der Düse sowie durch die Einhaltung bestimmter Eintauchtiefen in die oberhalb des Sumpfes sich ausbildende Schmelzzone das Mitreißen von Oxyd- und anderen Schmutzteilchen von der Metalloberfläche vermieden werden kann. Ferner muß für einen ausreichenden Metallstand in der Rinne gesorgt werden.Im ersten Schritt wird der am Düsenaustritt herrschende Unterdruck minimiert und dann die Eintauchtiefe so gemessen, daß eine Metallsäule von mindestens 2 cm den verbleibenden Unterdruck kompensiert.

Die erfindungsgemäße Düsenkontur sieht vor, daß in der Mitte der Zulaufdüse der engste Querschnitt vorliegt und damit die höchste Geschwindigkeit in der Mitte der Düse erzeugt wird. Durch die Düsenform werden Strömungsabrisse, die den durchströmten Querschnitt verringern könnten, vermieden. Die Düse wird somit gleichmäßig über den gesamten Querschnitt durchströmt, wodurch sich ein optimaler Volumenstrom einstellen läßt.

Bei den herkömmlichen Rinnenanordnungen ergeben sich am Einlaufsystem unterschiedliche Strömungsverhältnisse, je nachdem, welche Düsenseite von der in der Rinne fließenden Schmelze zuerst angeströmt wird. Unter bestimmmten Voraussetzungen führt dies bei herkömmlichen Einlaufsystemen zu einer ungleichmäßigen Verteilung der Flüssigkeitsströmung an der Düseninnenwand, mit der Folge, daß an bestimmten Düsenquerschnitten sehr große Strömungsgeschwindigkeiten und an anderen Stellen ein Strömungsschatten entsteht. Diese Zustände störten bisher die Gleichmäßigkeit der Strömung und wirkten sich auch auf die Einlauf- und Auslaufverhältnisse an der Zufuhrdüse aus.

Zusammenfassend lassen sich die erfindungsgemäßen Merkmale wie folgt darstellen:
1. Ausbildung der Düse derart, daß am Düseneintritt und am Düsenaustritt nur geringe Unterdrucke entstehen.
2. Ausbildung der Düsenkonfiguration derart, daß die Düse über den Querschnitt gleichmäßig durchströmt wird und die Strömung an keiner Stelle abreißt.
3. Drosselung der Strömung im mittleren Bereich der Düse, sodaß die vorhandene Strömungsenergie vermindert wird und an den Ein- und Austrittsenden der Düse praktisch keine Turbulenz auftritt.

Im folgenden wird die Erfindung anhand mehrerer Ausführungsbeispiele näher erläutert. Es zeigen:
- Figur 1: Gesamtansicht eines erfindungsgemäßen Einlaufsystem
- Figur 2: Erfindungsgemäße Zulaufdüse mit Stopfen im Querschnitt
- Figur 3: Druckverlauf in einem erfindungusgemäßen Einlaufsystem (Wassermodell)
- Figur 4: Düsen/Stopfensystem nach dem Stand der Technik
- Figur 5: Druckverlauf bei einem herkömmlichen Einlaufsystem im Wassermodell
- Figur 6: Schematische Darstellung einer elektronischen Gießspiegelregelung
- Figur 7: Gesamtansicht eines Einlaufsystems nach dem Stand der Technik
- Figur 8: Schematische Darstellung einer mechanischen Gießspiegelregelung

Nach Figur 1 besteht das Einlaufsystem aus einer in die Rinne 1 eingesetzten Zulaufdüse 2, in die ein Stopfen 3 zur Regulierung des Schmelzezulaufs 4 eingesetzt ist. Am Düseneintritt über der Zulaufdüse 2 bildet sich ein Metallstand H in der Rinne 1 aus, der vorzugsweise mindestens 5 cm beträgt.

Über die Gießdüse gelangt die Schmelze in die Kokille 5, wo sie zu einem Barren 6 geformt wird, der auf dem Angußstein 7 gehalten wird. Durch Absenken eines Gießtisches 8 mittels Absenkvorrichtung 9 wird der Barren 6 nach unten aus der Kokille 5 herausgezogen.

Die Formen von Düsen 2 und Stopfen 3 sind aus der Figur 2 zu entnehmen. Man erkennt, daß die Querschnitte am Düsenein- (X) und Düsenaustritt (Y) im Verhältnis zu den übrigen Querschnitten der Einlaufdüse groß gewählt sind, damit dort geringe Strömungsgeschwindigkeiten auftreten.

Die erfindungsgemäße Zulaufdüse besteht gemäß Figur 2 aus zwei Abscbnitten A1, A2, die vom engsten Querschnitt der Düse zum Düsenein- bzw. zum Düsenaustritt gemessen werden.

Im oberen Teil der Düse 2 (Abschnitt A2) bildet sich zwischen Stopfen 3 und Innenwand der Zulaufdüse ein Ringraum D aus, der sich in Strömungsrichtung verengt.

Im unteren Teil der zulaufdüse 2 (Abschnitt A1) bildet sich zwischen Stopfen 3 und der Innenwand der Düse 2 nach Durchtritt durch den engsten Querschnitt ein Ringraum E aus, der sich zum Düsenaustritt hin erweitert. Die Erweiterung wächst mit zunehmender Annäherung an die Spitze S des Stopfens 3.

Aus Figur 2 ist auch zu erkennen, wie der Stopfen 3 in die Düse 2 eintaucht. Der zwischen der Düse 2 und dem Stopfen 3 verbleibende Raum ist als Ringspalt C anzusehen und ist so ausgelegt, daß die Strömung den gesamten Querschnitt gleichmäßig ausfüllt. Von der Einlaufseite aus gesehen verjüngt sich der Ringspalt C, sodaß sich im strömenden Metall ein Staudruck aufbaut, der einer Verringerung des statischen Drucks in der Schmelze entgegenwirkt.

Im fast parallelen Teil des Ringspaltes C wird die für die Drosselung nötige Reibung erzeugt. Der Ringspalt C erweitert sich sodann geringfügig zum Stopfen 3 hin, sodaß sich die Strömung hier besser an den Stopfen 3 anlegt. Bei abnehmendem Querschnitt tritt durch die sich verjüngende Düse 2 eine Vergleichmäßigung der Strömung über den Querschnitt auf.

Hinter der engsten Stelle, etwa in der Düsenmitte, erweitert sich der Querschnitt, sodaß die Strömung ohne Abriß wieder abgebremst wird. Um auch an dem Stopfen 2 einen Strömungsabriß zu vermeiden, ist dieser an der Spitze zu einem Radius von im Beispiel 11,5 mm ausgezogen.

Zur Überprüfung der tatsächlichen Strömungsverhältnisse in der erfindungsgemäßen Düse wurde ein Wassermodell des bei der Herstellung eines Walzbarrens herrschenden Zustandes geschaffen. In diesem Wassermodell konnten die Verhältnisse in der Rinne, in der Düse und im Walzbarren, bei verschiedenen Düsen-Stopfen-Systemen simuliert werden. Mit diesem Wassermodell wurden die Druckverläufe im optimierten Einlaufsystem untersucht. Das Ergebnis ist in Figur 3 dargestellt.

Man erkennt, daß am Düseneintritt (Düsenlänge = 0) ein positiver oder nur leicht negativer Druck herrscht. In der Düsenmitte werden durch die hohen Strömungsgeschwindigkeiten sehr hohe Unterdrucke erreicht. Am engsten Querschnitt werden hohe Unterdrucke gemessen, die zeigen, daß die Strömung nicht abreißt, sondern an den Wandungen anliegt. Danach erfolgt innerhalb kürzester Zeit ein Abbau der sehr hohen Unterdrucke, sodaß am Düsenaustritt bei etwa 17 cm Düsenlänge nur noch sehr geringe Unterdrucke verbleiben.

Die Druckverhältnisse werden auch durch einen vergrößerten Niveauunterschied - im Beispiel 26 cm und 34 cm - kaum verändert. Die dicht beieinander liegenden Kurven für verschiedene Niveauunterschiede zeigen, daß die Strömungszustände sehr stabil sind und auch bei hohen Unterdrucken die Strömung in der Düse nicht abreißt. Daraus folgt, daß der zur Verfügung stehende Querschnitt relativ gleichmäßig durchströmt wird und dabei keine Geschwindigkeitsspitzen auftreten.

In den Figuren 6a, b und 5a, b sind die Druckverläufe bekannter Einlaufsysteme exemplarisch dargestellt. Bei einem nach unten schließenden Einlaufsystem gemäß Figur 4a kann der Unterdruck am Düsenaustritt nicht mehr abgebaut werden, da der verfügbare Querschnitt am Düsenaustritt durch den Strömungsabriß unter dem Stopfen sehr stark verkleinert wird. Somit entstehen hohe Unterdrucke am Düsenaustritt, die nicht mehr durch eine Vergrößerung der Eintauchtiefe der Düse kompensiert werden können (siehe Figur 5a).

In Figur 4b ist ein bekanntes nach oben schließendes Einlaufsystem dargestellt. Hier Steigt der Unterdruck bei zunehmendem Niveauunterschied stark an (siehe Figur 5b). Dies hat zur Folge, daß die über dem Düseneintritt in der Rinne stehende Metallsäule und der damit verbundene statische Druck nicht ausreicht, um den am Düseneintritt entstehenden Unterdruck zu kompensieren. Ferner entsteht unter dem Stopfen ein Strömungsabriß, der den zur Verfügung stehenden Querschnitt vermindert. Bei größerem Niveauunterschied kann sich dieser Strömungsabriß bis zum Düsenaustritt hin auswirken, sodaß dort eine Verstärkung des Unterdruckes mit den eingangs genannten nachteiligen Folgen auftritt.

Die zu den vorstehenden Betrachtungen herangezogenen Druckverläufe sind von der jeweiligen Lage der Meßpunkte abhängig. Die Darstellungen in Figur 5a, b sind als zweidimensionale Darstellungen anzusehen und sagen daher nichts über die Gleichmäßigkeit der Strömung über den Umfang der Einlaufdüse aus. Wie eingangs dargestellt, können aber bei üblichen Einlaufsystemen Ungleichmäßig keiten über den Umfang der Zulaufdüse auftreten, wodurch Geschwindigkeitsspitzen entstehen, die wiederum den Unterdruck erhöhen.

Hinzu kommt, daß in der Praxis häufig schief stehende oder krumme Stopfen die Strömungsverhältnisse noch weiter beeinflussen, in der Weise, daß die Inhomogenitäten vergrößert werden. Bei den bekannten Systemen kommt es vor, daß nur eine Häfte des Düsenumfanges durchströmt wird. Somit ergeben sich auch Probleme bei der Regulierung des Volumenstroms, die sich insbesondere bei einer automatischen Niveauregelung nachteilig bemerkbar machen.

Bei der erfindungsgemäßen Veränderung der Querschnitte kann der Volumenstrom sehr viel genauer dosiert und das Auftreten von Instabilitäten vermieden werden. Es zeigte sich am Glasmodell, daß eine optimierte Düse auch über den Umfang relativ gleichmäßig durchströmt wird.

Im Gegensatz dazu neigt das bekannte Einlaufsystem zur Turbulenzbildung. Dies ist anhand der Figur 7 dargestellt und wird im folgenden näher erläutert. Die Schmelze 4 gelangt in Pfeilrichtung durch die Rinne 1 zur Zulaufdüse 2. Durch die an Düsenein- und austritt entstehenden Unterdrucke wird die Schmelzeoberfläche vom Luftdruck eingedellt, wodurch die Oxydschicht aufreißen kann und Oxyd- oder Schmutzteilchen in die Schmelze gesogen werden können. Die nicht verformbaren Verunreinigungen werden in die Erstarrungsfront eingebaut. Beim Späteren Walzprozeß gelangen sie an die Oberfläche und führen zum Aufreißen des Walzbandes oder zu Beschädigungen der Walzen.

In Figur 8 ist eine mechanische Regelung des Kokillengießsystems für Aluminiumwalzbarren schematisch dargestellt. Über einen Schwimmer 14, der auf der Metalloberfläche des Barrens positioniert ist, wird über eine mechanische Umlenkung 15 der Stopfen 3 mittels einer Druckstange 16 nach oben oder unten bewegt. Der Begriff "Schwimmer" steht dabei für ein Stück Feuerfestmaterial, das auf der Metalloberfläche schwimmt und über einen Hebel den Metallstand meldet. Im vorliegenden Fall wird damit der Ringspalt zwischen Düse und Stopfen vergrößert oder verkleinert, je nachdem in welche Richtung das Schmelzeniveau vom Sollwert abweicht. Die Zulaufmenge der Metallschmelze wird somit durch unterschiedliche Stopfenhöhen geregelt.

Andere Methoden bestehen in der Laserabtastung des Metallstandes in der Kokille. Das entstehende Signal wird hier auf elektronischem Wege verarbeitet und zu einer Stellgröße für den Stopfen 3 umgebildet (siehe Figur 6).

Der Metallstand in der Kokille 5 kann aus verschiedenen Gründen schwanken. Beispielsweise erfolgt die Neigung des Schmelzeofens nicht kontinuierlich, sodaß eine Schwallbildung in der Rinne 1 auftritt. Auch der Metallstand in der Rinne wird üblicherweise mit einem Schwimmer geregelt, sodaß im Normalfall zwei Regelsysteme miteinander gekoppelt sind. Dies führt zu einem dynamischen Regelverhalten, das während der Gießphase einer ständigen Korrektur der jeweiligen Stopfenhöhe bedarf.

Schwankungen des Metallstands verändern die thermischen Bedingungen, was zu einer ungünstigen Ausbildung der Barrenoberfläche führt. Die Dicke der Randschale, die vor dem Walzen vollständig abgefräst werden muß, vergrößert sich.

## Patentansprüche

1. Einlaufsystem für Aluminiumstranggußanlagen, bestehend aus einer Rinne, einer in die Rinne (1) eingesetzten Zulaufdüse (2), in die ein Stopfen (3) zur Regulierung des Schmelzezulaufs (4) eingesetzt ist, wobei der Stopfen (3) am engsten Querschnitt der Zulaufdüse (2) den Schmelzezulauf verschließt und einem Regelsystem, mit dem die Eintauchtiefe des Stopfens innerhalb vorgegebener Grenzen steuerbar ist,
dadurch gekennzeichnet,
daß vom engsten Querschnitt der Düse (2) zum Düsenein- (X) und Düsenaustritt (Y) ein Abstand (A₁, A₂) von mindestens 7 cm eingehalten ist,
daß am Düseneintritt der Raum zwischen Düse (2) und Stopfen (3) auf einer Länge B verengt wird, die zwischen großer 0 bis 10 cm liegt.

2. Einlaufsystem nach Anspruch 1,
dadurch gekennzeichnet,
daß die Verengung über eine Länge von 1 - 10 cm erfolgt.

3. Einlaufsystem nach einem der vorhergehenden Ansprüche,
dadurch gekennzeichnet,
daß sich oberhalb des engsten Düsenquerschnittes zwischen Düse (2) und Stopfen (3) ein sich in Strömungsrichtung verengender Ringraum D ausbildet, während unterhalb des engsten Düsenquerschnittes der Raum zwischen Düse (2) und Stopfen (3) mit einem Öffnungswinkel von mindestens 4° erweitert wird, wobei die Stopfenspitze S mit einem Radius von 10 - 14 mm abgerundet ist.

4. Einlaufsystem nach einem der vorhergehenden Ansprüche,
dadurch gekennzeichnet,
daß die Kanten am Ein- und Auslauf mit einem Radius von 5 - 25 mm gerundet sind.

5. Einlaufsystem nach einem der vorhergehenden Ansprüche,
dadurch gekennzeichnet,
daß der Ringraum D von einem Ringspalt zwischen Düse (2) und Stopfen (3) gebildet wird, wobei die den Ringspalt bildenden Seitenwände nahezu parallel verlaufen.

6. Einlaufsystem nach Anspruch 5,
dadurch gekennzeichnet,
daß die nahezu parallel verlaufenden Seitenwände des Ringraumes D sich mit einer Winkeldifferenz von ca. 1° in Strömungsrichtung verengen.

7. Verfahren zur Regelung eines Einlaufsystems für Aluminiumstranggußanlagen nach einem der vorhergehenden Ansprüche 1-6,
dadurch gekennzeichnet,
daß ein Metallstand H in der Rinne (1) von mindestens 5 cm über dem Düseneintritt X und eine Eintauchtiefe T der Düse (2) von mindestens 2 cm eingestellt wird.

## Claims

1. A supplying system for continuous aluminium casting plants, consisting of a launder, an inlet nozzle (2) which is inserted into the launder (1) and into which there is inserted a plug (3) for regulating the melt inlet (4), with the plug (3) closing the melt inlet at the narrowest cross-section of the inlet nozzle (2), and furthermore consisting of a control system by means of which the immersion depth of the plug is controllable within predetermined limits,
characterised in
that from the narrowest cross-section of the nozzle (2) to the nozzle entry (X) and nozzle exit (Y), a distance (A₁, A₂) of at least 7 cm is observed, and that at the nozzle entry, the space between the nozzle (2) and the plug (3) is narrowed along a length B which ranges from greater 0 to 10 cm.

2. A suppling system according to claim 1,
characterised in
that narrowing takes place along a length of 1 - 10 cm.

3. A supplying system according to any one of the preceding claims,
characterised in
that above the narrowest nozzle cross-section between the nozzle (2) and the plug (3), there is formed an annular space D which becomes narrower in the direction of flow, whereas below the narrowest nozzle cross-section, the space between the nozzle (2) and the plug (3) is widened by an opening angle of at least 4°, with the plug point S being rounded with a radius of 10 - 14 mm.

4. A supplying system according to any one of the preceding claims,
characterised in
that the edges at the entry and exit are rounded with a radius of 5 - 25 mm.

5. A supplying system according to any one of the preceding claims,
characterised in
that the annular space D is formed by an annular gap between the nozzle (2) and the plug (3), with the side walls forming the annular gap extending nearly parallel relative to one another.

6. A supplying system according to claim 5,
characterised in
that the nearly parallel side walls of the annular space D become narrower in the direction of flow with a difference in angles of approximately 1°.

7. A method of regulating a supplying system for continuous aluminium casting plants according to any one of the preceding claims 1 to 6,
characterised in
that there are set a metal level H in the launder (1) of at least 5 cm above the nozzle entry X and an immersion depth T of the nozzle (2) of least 2 cm.

## Revendications

1. Système d'alimentation pour des installations de coulée continue d'aluminium, comprenant une goulotte, un tuyère d'alimentation (2), mise en place dans la goulotte (1), dans laquelle est mis en place un bouchon (3) pour réguler l'alimentation de fonte (4), ledit bouchon (3) obturant l'alimentation de fonte au niveau de la section la plus étroite de la tuyère d'alimentation (2), et comprenant un système de régulation au moyen duquel la profondeur de plongée du bouchon est susceptible d'être commandée à l'intérieur de limites prédéterminées,
caractérisé en ce que
depuis la section la plus étroite de la tuyère (2) jusqu'à l'entrée (X) et jusqu'à la sortie (Y) de la tuyère il existe une distance (A1, A2) d'au moins 7 cm, et
à l'entrée de la tuyère, l'espace entre la tuyère (2) et le bouchon (3) se rétrécit sur une longueur (B) comprise entre 0 et 10 cm.

2. Système d'alimentation selon la revendication 1,
caractérisé en ce que
le rétrécissement a lieu sur une longueur de 1 à 10 cm.

3. Système d'alimentation selon l'une des revendications précédentes,
caractérisé en ce que
au-dessus de la section la plus étroite de la tuyère, il se forme entre la tuyère (2) et le bouchon (3) une chambre annulaire (D) qui va en se rétrécissant dans la direction de l'écoulement, tandis qu'au-dessous de la section la plus étroite de la tuyère, la chambre entre la tuyère (2) et le bouchon (3) va en s'élargissant sous un angle d'ouverture d'au moins 4°, la pointe du bouchon (S) étant arrondie avec un rayon de 10 à 14 mm.

4. Système d'alimentation selon l'une des revendications précédentes,
caractérisé en ce que
les arêtes à l'entrée et à la sortie sont arrondies avec un rayon de 5 à 25 mm.

5. Système d'alimentation selon l'une des revendications précédentes,
caractérisé en ce que
la chambre annulaire (D) est formée par une fente annulaire entre la tuyère (2) et le bouchon (3), les parois latérales formant la fente annulaire s'étendant pratiquement parallèlement.

6. Système d'alimentation selon la revendication 5,
caractérisé en ce que
les parois latérales pratiquement parallèles de la chambre annulaire (D) vont en se rétrécissant dans la direction de l'écoulement avec une différence angulaire d'environ 1°.

7. Procédé pour réguler un système alimentation pour des installations de coulée continue d'aluminium selon l'une des revendications 1 à 6,
caractérisé en ce que
on établit un niveau de métal (H) dans la goulotte (1) d'au moins 5 cm au-dessus de l'entrée (X) de la tuyère, et une profondeur de plongée (P) de la tuyère (2) d'au moins 2 cm.
